# EUROPÄISCHE PATENTSCHRIFT

(11) **EP 3 712 371 B1**
(45) Veröffentlichungstag und Bekanntmachung des Hinweises auf die Patenterteilung: **26.04.2023**
(21) Anmeldenummer: 20000122.0
(22) Anmeldetag: 20.03.2020
(51) Int. Cl.: E06B 9/42, E04F 10/06, E06B 9/17

(54) **BESCHATTUNGSVORRICHTUNG MIT EINEM GEHÄUSE**
SHADING DEVICE WITH A HOUSING
DISPOSITIF D'OMBRAGE AVEC UN BOÎTIER

(30) Priorität: 22.03.2019 DE 102019002035
(43) Veröffentlichungstag der Anmeldung: 23.09.2020
(73) Patentinhaber: STOBAG AG, 5630 Muri (CH)
(72) Erfinder: Hasler, Fabian, 5630 Muri (CH); Imfeld, Jost, 5246 Scherz (CH); Hippenmeyer, Stefan, 5614 Sarmenstorf (CH)
(74) Vertreter: Lichti - Patentanwälte Partnerschaft mbB

(56) Entgegenhaltungen:
- EP-A2- 1 748 143
- EP-A2- 2 351 895
- DE-A1- 10 150 709

## Beschreibung

Die Erfindung betrifft eine Beschattungsvorrichtung gemäß dem Oberbegriff des Anspruchs 1.

Bei einer Beschattungsvorrichtung der genannten Art kann es sich beispielsweise um eine Markise, insbesondere eine sogenannte Vertikal-Markise, oder auch um eine WintergartenBeschattung handeln. Im Folgenden wird beispielhaft von einer Vertikal-Markise ausgegangen, jedoch ist die Erfindung darauf nicht beschränkt.

Der wesentliche Aspekt einer Markise besteht darin, ein Tuch zwischen einer aufgespannten Position, in der es einen gewünschten Bereich abschattet, und einer eingezogenen, auf einer Tuchwelle aufgewickelten Position verstellen zu können. In vielen Fällen ist die Tuchwelle in einem kastenartigen Gehäuse aufgenommen, das mittels einer Tragkonstruktion, beispielsweise in Form von Bügeln oder eines Anschlussprofils oder Führungsschienen an einer Unterkonstruktion, beispielsweise in Form einer Gebäudewand oder einer Ständerkonstruktion angebracht ist.

Es ist bekannt, zur Montage einer Markise an einer Gebäudewand ein Wandanschlussprofil anzubringen und anschließend das kastenartige Gehäuse der Markise in das Wandanschlussprofil einzusetzen und mit diesem zu verrasten. Diese Montage ist schnell durchführbar und benötigt keine weiteren Werkzeuge oder Hilfsmittel. Nachteilig dabei ist jedoch, dass die Belastungen, die insbesondere bei großen Markisen auf die Rastverbindung einwirken, so groß sind, dass die Gefahr besteht, dass sich die Rastverbindung und das kastenförmige Gehäuse sich lösen. Bei relativ großen Markisen kommt noch hinzu, dass die äußeren Belastungen infolge von Wind oder Eis zu relativ großen Querkräften und Kippmomenten führen, die ebenfalls von der Rastverbindung aufgenommen werden müssen. Aus der DE 103 21 073 A1 und der FR 2997978 A1 ist es bekannt, das die Tuchwelle aufnehmende Gehäuse zusätzlich mittels Schrauben an der Tragkonstruktion zu halten, um ein Herausfallen des Gehäuses aus der Tragkonstruktion zu vermeiden, jedoch ist dieses Vorgehen mühsam und zeitaufwändig und häufig in ästhetischer Hinsicht nachteilig.

In der DE 10150709 A1, von der im Oberbegriff des Anspruchs 1 ausgegangen wird, ist eine Beschattungsvorrichtung gezeigt, die ein Gehäuse aufweist, in dem eine Tuchwelle in üblicher Weise drehbar gelagert ist. An dem Gehäuse ist ein Spannschuh vorgesehen, der in einer Aufnahme eines in einem Träger angeordnet Ansatzes ausgebildet ist. Ferner ist eine Klemmbacke vorgesehen, die mit dem Ansatz über Keilflächen in Anlage tritt und den Ansatz in der Aufnahme hält. Dabei kann die Klemmbacke entweder mittels einer Spannschraube oder mittels einer Spannfeder verstellt und vorgespannt werden. Das vordere Ende des Tuches ist an einer Ausfallstange befestigt, die mit einem Laufwagen verbunden ist, der längs einer Führungsschiene verfahrbar ist.

Nachteilig bei der in der DE 1015079 A1 gezeigten Konstruktion ist insbesondere, dass die Klemmbacke frei liegt und ungeschützt auf der Spannschraube sitzt, so dass bei Einwirken äußerer Lasten die Gefahr besteht, dass sich die Klemmbacke und insbesondere die Spannschraube verformen und somit ihre Haltefunktion nicht mehr ordnungsgemäß ausfüllen können. Auf diese Weise ist eine sichere Haltung des Gehäuses an der Tragvorrichtung über eine lange Gebrauchsdauer der Beschattungsvorrichtung nicht gewährleistet.

Aus der EP 2 351 895 A2 ist es bekannt, bei einer Beschattungsvorrichtung ein Spannelement in Form eines am Gehäuse angebrachten Schwenkriegels vorzusehen, der nach Einnahme seiner eine Tragkonstruktion hintergreifenden Stellung mittels einer Schraube fixiert wird.

Aus der EP 1 748 143 A2 ist es bekannt, einen gehäuseartigen Vorbaukasten, in dem ein Rollladen angeordnet ist, in eine Haltung einzusetzen und dort zu verrasten und anschließend zu fixieren. Dabei wird der Vorbaukasten über kastenseitige Rastorgane mit gebäudefest angebrachten Rastorganen verrastet. Die gebäudefesten Rastorgane sind jeweils an einer Halteleiste ausgebildet, die über Haltemittel in Form von Nieten fest an einer Führungsschiene angebracht ist.

Die DE 4445303 C1 beschreibt eine Sonnenschutzanlage in Form eines Rollladens zur nachträglichen Montage an einem Fenster. Zu diesem Zweck wird ein vorgefertigtes Gehäuse in einen Schacht eingesetzt und dort provisorisch fixiert. Anschließend werden Führungsschienen montiert, die das Gehäuse formschlüssig in dem Schacht halten. Die Führungsschienen sind durch verstellbare Riegel an einem Verrutschen gehindert, wobei die Riegel ihrerseits durch Klemmschrauben in ihrer Sperrstellung fixiert sind.

Der Erfindung liegt die Aufgabe zugrunde, eine Beschattungsvorrichtung der genannten Art zu schaffen, bei der das Gehäuse in einfacher Weise und sicher an der Tragvorrichtung angebracht werden kann.

Diese Aufgabe wird erfindungsgemäß durch eine Beschattungsvorrichtung mit den Merkmalen des Anspruchs 1 gelöst. Dabei ist ebenfalls eine Sperrvorrichtung vorgesehen, die zumindest ein verstellbares Sperrelement aufweist, das zwischen einer Sperrstellung, in der es das Gehäuse formschlüssig an der Tragvorrichtung hält, und einer Freigabestellung verstellbar ist, in der das Gehäuse von der Tragvorrichtung abnehmbar ist, und das ein verschieblich und/oder schwenkbar gelagerter Sperrriegel ist. Der Sperrriegel ist während seiner Verstellbewegung in einer Führung geführt, so dass die Betätigung des Sperrriegels für einen Benutzer vereinfacht ist.

Erfindungsgemäß ist vorgesehen, dass das Gehäuse mittels des Sperrriegels gegen die Tragvorrichtung gespannt ist, wenn sich der Sperrriegel in seiner Sperrstellung befindet.

Bei einer Wintergartenbeschattung und auch bei einer Vertikal-Markise ist für das Tuch eine Tuch-Führung vorgesehen, mittels der das Tuch bei der Ausziehbewegung und der Einziehbewegung geführt ist. Bei der Tuch-Führung kann es sich beispielsweise um eine oder mehrere Führungsschienen handeln. Erfindungsgemäß ist vorgesehen, dass der Sperrriegel an der Tuch-Führung bzw. der Führungsschiene verstellbar gelagert ist. An der Tuchführung bzw. der Führungsschiene ist eine Ausnehmung, eine Nut oder eine Führungsbahn ausgebildet, in die der Sperrriegel verschieblich, vorzugsweise linear verschieblich, eingesetzt ist. Die Fixiervorrichtung wirkt in diesem Fall vorzugsweise zwischen der Tuchführung bzw. der Führungsschiene und dem Sperrriegel, d.h. der Sperrriegel ist mittels der Fixiervorrichtung mit der Tuchführung bzw. der Führungsschiene fest verschraubt oder in sonstiger Weise verbunden.

Bei dieser Ausgestaltung ist der Sperrriegel außerhalb des Gehäuses und abseits der Tragvorrichtung, beispielsweise an den Führungsschienen der Vertikal-Markise angeordnet. Wenn der Sperrriegel in seine Sperrstellung verschoben wird, kommt er mittelbar oder unmittelbar mit dem Gehäuse in Anlage und übt auf dieses eine Druckkraft aus. Die Druckkraft bewirkt, dass das Gehäuse gegen die Tragvorrichtung, beispielsweise das Wandanschlussprofil, gedrückt wird. Auf diese Weise ist sichergestellt, dass das Gehäuse spielfrei in der Tragvorrichtung sitzt.

Vor der Montage des Gehäuses befindet sich der Sperrriegel in seiner Freigabestellung. Das Gehäuse wird in die Tragvorrichtung, beispielsweise das genannte Wandanschlussprofil, eingesetzt und der Sperrriegel wird dann in seine Sperrstellung verstellt und insbesondere linear verschoben. Diese Verstellung kann manuell oder mittels einer Antriebsvorrichtung, beispielsweise einer elektrischen Antriebsvorrichtung oder einer hydraulischen Antriebsvorrichtung oder eine pneumatischen Antriebsvorrichtung erfolgen. Durch die Verstellung des Sperrriegels in seine Sperrstellung ist das Gehäuse sicher an der Tragvorrichtung gehalten und kann von dieser nur abgenommen werden, nachdem vorher der Sperrriegel in seine Freigabestellung verstellt wurde. Ein unbeabsichtigtes Lösen der Verbindung zwischen dem Gehäuse und der Tragvorrichtung infolge äußerer Lasten ist dadurch ausgeschlossen.

Vorzugsweise ist das Gehäuse über mehrere Sperrriegel mit der Tragvorrichtung verbunden. Die Sperrriegel sind unabhängig voneinander verstellbar und greifen in unterschiedlichen Bereichen des Gehäuses an diesem an. Vorzugsweise sollten zumindest an den Stirnseiten des Gehäuses entsprechende Sperrriegel angeordnet sein.

In Weiterbildung der Erfindung kann vorgesehen sein, dass an dem Gehäuse ein Spannteil oder Spannabschnitt angeordnet ist und dass der Sperrriegel in seiner Sperrstellung gegen das Spannteil oder den Spannabschnitt gespannt ist. Bei dem Spannteil oder dem Spannabschnitt kann es sich um einen Anschlag handeln, der so ausgestaltet ist, dass zwischen dem Spannteil/Spannabschnitt und dem Sperrriegel in dessen Sperrstellung eine großflächige Anlage gegeben ist. Das Spannteil ist vorzugsweise am Gehäuse oder im Gehäuse angeordnet.

Vorzugsweise besitzt der Sperrriegel eine 1. Spannfläche, die mit einer 2. Spannfläche des Spannteils/Spannabschnitts in Anlage bringbar ist. Um einerseits die Übertragung der Spannkraft von dem Sperrriegel auf das Spannteil zu gewährleisten und andererseits eine allmähliche Spannbewegung des Gehäuses in der Tragvorrichtung zu erreichen, kann in Weiterbildung der Erfindung vorgesehen sein, dass die 1. Spannfläche und/oder die 2. Spannfläche als Spannschrägen oder Keilflächen ausgebildet sind. Die Spannschrägen oder Keilflächen kommen miteinander in Anlage und bewirken eine Spannbewegung des Gehäuses relativ zu der Tragkonstruktion in Abhängigkeit von der Verstellbewegung des Sperrriegels.

Bei der Montage des Gehäuses kann es hilfreich sein, dieses zunächst vorzupositionieren, d.h. in der Tragvorrichtung anzuordnen und dort mit einer geringen Haltekraft provisorisch zu halten, bevor die endgültige Verspannung und Sicherung des Gehäuses an der Tragvorrichtung mittels des Sperrriegels oder der Sperrriegel erreicht wird. Eine entsprechende Vorpositionierung kann beispielsweise dadurch erreicht werden, dass zwischen dem Gehäuse und der Tragvorrichtung eine Rastvorrichtung wirksam ist.

Um zu verhindern, dass sich der Sperrriegel in unbeabsichtigter Weise aus seiner Sperrstellung löst, kann in Weiterbildung vorgesehen sein, dass die Beschattungsvorrichtung eine Fixiervorrichtung aufweist und dass der Sperrriegel in seiner Sperrstellung mittels der Fixiervorrichtung arretierbar ist, so dass er entweder unbeweglich gehalten ist oder zumindest nicht mehr in seine Freigabestellung gelangen kann.

Die Fixiervorrichtung kann beispielsweise zumindest eine Fixierschraube und/oder einen Sicherungsstift und/oder einen Splint aufweisen oder von einer Klemmung gebildet sein.

Weitere Einzelheiten und Merkmale der Erfindung sind aus der folgenden Beschreibung eines Ausführungsbeispiels unter Bezugnahme auf die Zeichnung ersichtlich. Es zeigen:
- Fig. 1: einen teilweisen Querschnitt durch eine Vertikal-Markise beim Einsetzen des Gehäuses,
- Fig. 2: eine Figur 1 entsprechende Darstellung nach Vorpositionierung des Gehäuses und
- Fig. 3: eine Figur 1 entsprechende Darstellung mit fertig montiertem Gehäuse.

Figur 1 zeigt eine schematische Darstellung eines ausschnittsweisen Querschnittes einer Beschattungsvorrichtung 10 in Form einer Vertikal-Markise. Die Beschattungsvorrichtung 10 weist ein kastenförmiges Gehäuse 11 auf, in dem eine Tuchwelle 13 angeordnet ist, die sich senkrecht zur Zeichenebene erstreckt. Auf der Tuchwelle 13 ist ein Tuch 14 aufgewickelt, das gemäß Figur 1 nach unten von der Tuchwelle 13 abgezogen werden kann. Für die Führung der vorderen seitlichen Enden des Tuches 14 während der Auszugsbewegung bzw. der Einziehbewegung besitzt die Beschattungsvorrichtung 10 eine vertikale Tuch-Führung 12 in Form von Führungsschienen, die unterhalb des Gehäuses 11 angeordnet sind.

Am oberen Ende der Tuch-Führung 12 ist eine Tragvorrichtung 15 in Form eines Anschlussprofils 23 vorgesehen, das in nicht dargestellter Weise an eine Unterkonstruktion, beispielsweise eine Gebäudewand, angebracht ist.

An dem Anschlussprofil 23 und an dem Gehäuse 11 sind jeweils Rastelemente 28 angeordnet, die im Zusammenwirken eine Rastvorrichtung 27 zur Vorpositionierung des Gehäuses 11 an dem Anschlussprofil 23 bilden, was später erläutert wird.

An dem Gehäuse 11 ist ein Spannteil 20 montiert, das eine schräg verlaufende 2. Spannfläche 22 besitzt. Das Spannteil 20 ist Teil einer Sperrvorrichtung 16, mit der das Gehäuse 11 in formschlüssiger Weise gesichert oder gesperrt werden kann.

Die Sperrvorrichtung 16 umfasst desweiteren ein Sperrelement 17 in Form eines vertikal verschieblich gelagerten Sperrriegels 25. Der Sperrriegel 25 ist in einer Ausnehmung 29 der Tuch-Führung 12 aufgenommen und längs der Ausnehmung 29 zwischen einer in Figur 1 dargestellten Freigabestellung, in der der Sperrriegel 25 vollständig innerhalb der Tuch-Führung 12 angeordnet ist, und einer Sperrstellung verschieblich, in der der Sperrriegel 25 nach oben aus der Tuch-Führung 12 hervorsteht und in das Gehäuse 11 eingreift, wie es in Figur 3 dargestellt ist. Die Ausnehmung 29 der Tuch-Führung 12 bildet eine Führung 19 des Sperrriegels 25 während seiner Verstellbewegung.

Der Sperrriegel 25 besitzt an seinem oberen Ende eine 1. Spannfläche 21, die mit der 2. Spannfläche 22 des Spannteils 20 in Anlage treten kann. Die beiden Spannflächen 21 und 22 sind als Keilflächen ausgestaltet, so dass die zwischen ihnen wirksame Spannkraft abhängig von der Relativposition zwischen dem Sperrriegel 25 und dem Spannteil 20 ist.

Zur Montage des Gehäuses 11 wird dieses in das Anschlussprofil 23 eingesetzt, was üblicherweise dadurch geschieht, dass eine untere, dem Anschlussprofil 23 zugewandte Kante des Gehäuses 11 zunächst auf einen Vorsprung des Anschlussprofils 23 aufgesetzt und das Gehäuse 11 dann in das Anschlussprofil 23 eingeschwenkt wird, wie es durch den Pfeil S in Figur 1 angedeutet ist.

Beim Einsetzen des Gehäuses 11 in das Anschlussprofil 23 kommen die Rastelemente 28 der Rastvorrichtung 27 miteinander in Eingriff, so dass das Gehäuse 11 in dem Anschlussprofil 23 vorpositioniert ist. Diese Stellung ist in Figur 2 dargestellt. Dabei befindet sich der Sperrriegel 25 noch in seiner Freigabestellung, in der er vollständig innerhalb der Ausnehmung 29 der Tuch-Führung 12 angeordnet ist. Um das Gehäuse 11 sicher zu halten, wird der Sperrriegel 25 aus der in Figur 2 dargestellten Freigabestellung nach oben in Richtung des Gehäuses 11 aus der Ausnehmung 29 der Tuch-Führung 12 herausgeschoben, wie es durch den Pfeil T in Figur 2 angedeutet ist.

Während dieser Verstellbewegung kommt die 1. Spannfläche 21 des Sperrriegels 25 mit der 2. Spannfläche 22 des Spannteils 20 in Anlage und schiebt sich über diese hinweg und spannt das Spannteil 20 und damit das Gehäuse 11 spielfrei gegen das Anschlussprofil 23. Diese Stellung ist in Figur 3 dargestellt.

Um zu verhindern, dass sich der Sperrriegel 25 in unbeabsichtigter Weise aus seiner Sperrstellung löst, besitzt der Sperrriegel 25 mehrere Bohrungen 24, die Teil einer Fixiervorrichtung 18 sind. Wenn sich der Sperrriegel 25 in seiner Sperrstellung befindet, fluchten die Bohrungen 24 des Sperrriegels 25 mit nicht dargestellten Bohrungen und insbesondere Gewindebohrungen in der Tuch-Führung 12, so dass Fixierschrauben 26 eingeschraubt werden können, die den Sperrriegel 25 unverschieblich in seiner Sperrstellung halten.

Falls das Gehäuse 11 ausgewechselt werden soll, werden die Fixierschrauben 26 gelöst und der Sperrriegel 25 wird in seine Freigabestellung verschoben, so dass das Gehäuse 11 unter Lösung der Rastvorrichtung 27 von dem Anschlussprofil 23 abgenommen werden kann.

## Patentansprüche

1. Beschattungsvorrichtung (10) mit einem Gehäuse (11), einer Tragvorrichtung (15), einer Sperrvorrichtung (16), einer Tuchwelle (13) und einem Tuch (14), das auf die Tuchwelle (13) aufwickelbar und von dieser abwickelbar ist, wobei die Tuchwelle (13) in dem Gehäuse (11) aufgenommen ist, das an der Tragvorrichtung (15) angebracht ist, wobei die Sperrvorrichtung (16) zumindest ein verstellbares Sperrelement (17) aufweist, das zwischen einer Sperrstellung, in der es das Gehäuse (11) formschlüssig an der Tragvorrichtung (15) hält, und einer Freigabestellung verstellbar ist, in der das Gehäuse (11) von der Tragvorrichtung (15) abnehmbar ist, wobei das Sperrelement (17) ein verschieblich und/oder schwenkbar gelagerter Sperrriegel (25) ist, und wobei das Gehäuse (11) mittels des Sperrriegels (25) gegen die Tragvorrichtung (15) gespannt ist, wenn sich der Sperrriegel (25) in seiner Sperrstellung befindet, wobei an der Beschattungsvorrichtung für das Tuch (14) eine Tuch-Führung (12) vorgesehen ist, wobei der Sperrriegel (25) an der Tuch-Führung (12) verstellbar gelagert ist, **dadurch gekennzeichnet, dass** an der Tuch-Führung (12) eine Ausnehmung (29), eine Nut oder eine Führungsbahn ausgebildet ist, in die der Sperrriegel (25) verschieblich eingesetzt ist.

2. Beschattungsvorrichtung nach Anspruch 1, **dadurch gekennzeichnet, dass** an dem Gehäuse (11) ein Spannteil (20) angeordnet ist und dass der Sperrriegel (25) in seiner Sperrstellung gegen das Spannteil (20) gespannt ist.

3. Beschattungsvorrichtung nach Anspruch 2, **dadurch gekennzeichnet, dass** der Sperrriegel (25) eine 1. Spannfläche (21) aufweist, die mit einer 2. Spannfläche (22) des Spannteils (20) in Anlage bringbar ist.

4. Beschattungsvorrichtung nach Anspruch 3, **dadurch gekennzeichnet, dass** die 1. Spannfläche (21) und/oder die 2. Spannfläche (22) als Spannschrägen oder Keilflächen ausgebildet sind.

5. Beschattungsvorrichtung nach einem der Ansprüche 1 bis 4, **dadurch gekennzeichnet, dass** zwischen dem Gehäuse (11) und der Tragvorrichtung (15) eine Rastvorrichtung (27) wirksam ist.

6. Beschattungsvorrichtung nach einem der Ansprüche 1 bis 5, **dadurch gekennzeichnet, dass** mehrere Sperrriegel (25) vorgesehen sind, die in unterschiedlichen Bereichen des Gehäuses (11) angeordnet sind.

7. Beschattungsvorrichtung nach einem der Ansprüche 1 bis 6, **dadurch gekennzeichnet, dass** die Beschattungsvorrichtung eine Fixiervorrichtung (18) aufweist und dass der Sperrriegel (25) in seiner Sperrstellung mittels der Fixiervorrichtung (18) arretierbar ist.

8. Beschattungsvorrichtung nach Anspruch 7, **dadurch gekennzeichnet, dass** die Fixiervorrichtung (18) zumindest eine Fixierschraube (26) und/oder einen Sicherungsstift und/oder einen Splint aufweist.

## Claims

1. Shading device (10) comprising a housing (11), a support device (15), a locking device (16), a cloth shaft (13) and a cloth (14) which can be wound onto and unwound from the cloth shaft (13) and can be unwound from the latter, wherein the cloth shaft (13) is accommodated in the housing (11), which is attached to the support device (15), wherein the locking device (16) has at least one adjustable locking element (17) which is adjustable between a locking position, in which it holds the housing (11) form-fittingly on the support device (15), and a release position, in which the housing (11) can be removed from the support device (15), wherein the locking element (17) is a displaceably and/or pivotably mounted locking bolt (25), and wherein the housing (11) is clamped against the support device (15) by means of the locking bolt (25) when the locking bolt (25) in its locking position, wherein a cloth guide (12) is provided on the shading device for the cloth (14), wherein the locking bar (25) is adjustably mounted on the cloth guide (12), **characterized in that** a recess (29), a groove or a guide track is formed in the cloth guide (12), into which recess, groove or guide track the locking bolt (25) is displaceably inserted.

2. Shading device according to claim 1, **characterized in that** a clamping part (20) is arranged on the housing (11) and **in that** the locking bar (25), in its locking position, is clamped against the clamping part (20).

3. Shading device according to claim 2, **characterized in that** the locking bar (25) has a first clamping surface (21) which can be brought into contact with a second clamping surface (22) of the clamping part (20).

4. Shading device according to claim 3, **characterized in that** the first clamping surface (21) and/or the second clamping surface (22) are designed as clamping bevels or wedge surfaces.

5. Shading device according to any of claims 1 to 4, **characterized in that** a latching device (27) acts between the housing (11) and the support device (15).

6. Shading device according to any of claims 1 to 5, **characterized in that** a plurality of locking bars (25) are provided which are arranged in different regions of the housing (11).

7. Shading device according to any of claims 1 to 5, **characterized in that** the shading device comprises a fixing device (18) and **in that** the locking bar (25) can be locked in its locking position by means of the fixing device (18).

8. Shading device according to claim 7, **characterized in that** the fixing device (18) comprises at least one fixing screw (26) and/or a securing pin and/or a cotter pin.

## Revendications

1. Dispositif d'ombrage (10) comportant un boîtier (11), un dispositif de support (15), un dispositif de blocage (16), un arbre à toile (13) et une toile (14) qui peut être enroulée sur l'arbre à toile (13) et déroulée de celui-ci, l'arbre à toile (13) étant reçu dans le boîtier (11), lequel est monté sur le dispositif de support (15), le dispositif de blocage (16) présentant au moins un élément de blocage (17) réglable qui peut être réglé entre une position de blocage, dans laquelle il maintient le boîtier (11) sur le dispositif de support (15) par complémentarité de forme, et une position de libération, dans laquelle le boîtier (11) peut être détaché du dispositif de support (15), l'élément de blocage (17) étant un verrou de blocage (25) monté coulissant et/ou pivotant, et le boîtier (11) étant serré contre le dispositif de support (15) au moyen du verrou de blocage (25) lorsque le verrou de blocage (25) se trouve dans sa position de blocage, un guidage de toile (12) étant prévu sur le dispositif d'ombrage pour la toile (14), le verrou de blocage (25) étant monté de manière réglable sur le guidage de toile (12), **caractérisé en ce qu'**une cavité (29), une rainure ou une voie de guidage, dans laquelle le verrou de blocage (25) est inséré de manière coulissante, est réalisée sur le guidage de toile (12).

2. Dispositif d'ombrage selon la revendication 1, **caractérisé en ce qu'**une pièce de serrage (20) est disposée sur le boîtier (11) et **en ce que** le verrou de blocage (25) est serré contre la pièce de serrage (20) dans sa position de blocage.

3. Dispositif d'ombrage selon la revendication 2, **caractérisé en ce que** le verrou de blocage (25) présente une première surface de serrage (21) qui peut être amenée en appui contre une seconde surface de serrage (22) de la pièce de serrage (20).

4. Dispositif d'ombrage selon la revendication 3, **caractérisé en ce que** la première surface de serrage (21) et/ou la seconde surface de serrage (22) sont réalisées sous la forme de pentes de serrage ou de surfaces de coin.

5. Dispositif d'ombrage selon l'une des revendications 1 à 4, **caractérisé en ce qu'**un dispositif d'encliquetage (27) est actif entre le boîtier (11) et le dispositif de support (15).

6. Dispositif d'ombrage selon l'une des revendications 1 à 5, **caractérisé en ce que** plusieurs verrous de blocage (25) sont prévus, lesquels sont disposés dans différentes régions du boîtier (11).

7. Dispositif d'ombrage selon l'une des revendications 1 à 6, **caractérisé en ce que** le dispositif d'ombrage présente un dispositif de fixation (18) et **en ce que** le verrou de blocage (25) peut être immobilisé dans sa position de blocage au moyen du dispositif de fixation (18).

8. Dispositif d'ombrage selon la revendication 7, **caractérisé en ce que** le dispositif de fixation (18) présente au moins une vis de fixation (26) et/ou une goupille de sécurité et/ou une goupille fendue.
